# FASCICULE DE BREVET EUROPEEN

(11) **EP 0 299 856 B1**
(45) Date de publication et mention de la délivrance du brevet: **05.05.1993**
(21) Numéro de dépôt: 88401781.5
(22) Date de dépôt: 08.07.1988
(51) Int. Cl.: E05D 5/06, E05D 7/06

(54) **Articulation perfectionnée pour capots de véhicules**
Fahrzeughaubenaufhängung
Vehicle bonnet hinge

(30) Priorité: 10.07.1987 FR 8709783
(43) Date de publication de la demande: 18.01.1989
(73) Titulaire: ETABLISSEMENTS COMACI, F-02405 Chateau-Thierry Cédex (FR); REGIE NATIONALE DES USINES RENAULT, 92109 Boulogne-Billancourt (FR)
(72) Inventeur: Parizel, Francis, F-02400 Crogis (FR); Marseille, Bernard, F-78260 Acheres (FR)
(74) Mandataire: Saint Martin, René

(56) Documents cités:
- EP-A- 0 223 911
- DE-A- 2 818 014
- FR-A- 592 872
- GB-A- 2 101 203

## Description

La présente invention a pour objet une articulation perfectionnée destinée particulièrement, mais non exclusivement à être montée sur les capots avant ou arrière de véhicules automobiles telle que définie par le préambule de la revendication principale.

Le publication FR-A-592 872 décrit une charnière qui comporte deux têtes comprenant chacune un embouti sphérique. Placée entre les deux têtes, on trouve une pièce d'appui sphérique, constituée d'un métal antifriction. Les deux têtes et la pièce d'appui sont traversées par un axe. Il y a donc une possibilité de centrage automatique entre les deux têtes et de réglage automatique de cette charnière par rapport à une autre charnière du même ouvrant.

La publication GB-A-2 101 203 concerne une articulation dont les parties mobile et fixe de forme tronconique sont assemblées, avec interposition d'une rondelle anti-friction, par un rivet de forme conjuguée. Cette forme tronconique facilite le positionnement des différents éléments formant l'articulation.

Ces dispositifs ont l'inconvénient de ne permettre aucun déplacement relatif des parties fixes et mobiles exception faite du mouvement de rotation pour lequel ils sont conçus. Or lors de la fabrication d'un véhicule, il se produit des distorsions angulaires et de position sur les portées et ouvertures destinées à recevoir les articulations. De ce fait, le montage des ouvrants nécessite la mise sous contrainte des articulations pour pouvoir les fixer. Cette mise sous contrainte rend le montage malaisé et provoque en outre une dureté de fonctionnement, du bruit et une usure beaucoup plus rapide des articulations.

La présente invention remédie à ces inconvénients en permettant en plus du mouvement de rotation propre à sa fonction un déplacement angulaire relatif des parties fixes et mobiles, assurant un montage aisé et un fontionnement sans contrainte et sans jeu.

L'articulation perfectionnée selon l'invention est composée d'un support fixe portant un palier sphérique destiné à recevoir l'extrémité sphérique d'un col de cygne mobile, l'ensemble étant articulé autour d'un axe ayant une portée également sphérique après interposition de deux rondelles de glissement.

L'invention sera mieux comprise à la lecture de la description qui suit d'une de ses réalisations préférées à l'examen des dessins annexés sur lesquels:
La figure 1 est une vue en élévation de l'articulation perfectionnée selon l'invention;
La figure 2 est une vue de l'articulation selon la flèche F de la figure 1 avec coupe partielle à plus grande échelle montrant l'axe d'articulation;
La figure 3 est une vue en plan de ladite articulation de la figure 1.

En se reportant aux figures 1, 2 et 3, on voit que l'articulation selon l'invention est composée d'une part, d'un support fixe 1 de forme triangulaire, dont la base est pliée perpendiculairement pour former une patte de fixation 2 comportant des alésages 3 permettant de rendre ledit support solidaire de la carrosserie par boulonnage, et d'autre part, d'une partie mobile en col ce cygne 4 destinée à être fixée au capot du véhicule, l'ensemble étant réuni par un axe d'articulation 5 avec interposition de deux rondelles 6 et 7 de glissement.

L'extrémité supérieure du support fixe 1 comporte un embouti formant palier sphérique 1A pourvu en son centre d'un orifice 1B pour le passage de l'axe d'articulation 5.

De même l'extrémité de la partie mobile 4 comporte également un embouti sphérique 4A avec un alésage 4B destiné à recevoir l'axe d'articulation 5. Celui-ci comporte à l'une de ses extrémités une portée sphérique 5A et dans sa partie médiane un moletage 5B destiné à assurer son blocage dans l'alésage 4B de la partie mobile 4 en col de cygne. Des rondelles de glissement 6 et 7 sont disposées de part et d'autre du palier sphérique 1A de la partie fixe 1.

Ces rondelles de glissement 6 et 7 sont réalisées en un matériau composite ayant une grande résistance au fluage et un coefficient de frottement très bas.

Comme on peut le voir sur les figures lors du montage une des rondelles 7 se trouve pincée entre la portée sphérique 5A de l'axe 5 et la portée du support fixe 1, l'autre rondelle 6 se trouvant pincée entre l'autre portée sphérique du support fixe 1 et la portée 4A de la pièce mobile 4 en col de cygne, l'axe 5 étant maintenu en rotation par ses cannelures 5B emmanchées serrées dans l'alésage 4B de la pièce mobile 4 en col de cygne

L'axe 5 est maintenu en translation par rivetage de son extrémité 5C. Grâce au jeu entre l'alésage 1B du support fixe 1 et l'axe 5, l'embouti sphérique dudit support fixe peut glisser entre les rondelles 6 et 7 autorisant la rotation mais également, et c'est très important lors du montage de l'ensemble, un débattement angulaire relatif entre le support fixe 1 et l'élément mobile 4. Il faut noter que l'articulation selon l'invention malgré le débattement angulaire qu'elle permet fonctionne sans jeu du fait du pincement de l'élément mobile 4 entre les deux rondelles de glissement 6 et 7, évitant ainsi tout bruit pouvant être causé par les vibrations du véhicule en mouvement. De plus, les qualités de glissement du matériau constituant les rondelles évitent d'avoir à graisser l'articulation.

## Revendications

1. Articulation perfectionnée pour capots de véhicules, composée d'une partie fixe portant un palier (1A) recevant une extrêmité (4A) d'une pièce mobile, l'ensemble étant articulé autour d'un axe (5) ayant une portée (5A), caractérisée en ce que le palier (1A), l'extrêmité (4A) et la portée (5A) sont sphériques, de sorte qu'en plus du mouvement de rotation, sans jeu, propre à sa fonction, un déplacement angulaire relatif des parties fixe et mobile est possible.

2. Articulation selon la revendication 1, caractérisée en ce qu'elle est composée d'un support fixe (1) portant le palier sphérique (1A) recevant l'extrêmité sphérique (4A) d'une pièce mobile (4), l'ensemble étant articulé autour de l'axe (5) ayant également une portée sphérique (5A) avec interposition de rondelles de glissement (6 et 7).

3. Articulation selon la revendication 2, caractérisée en ce que l'alésage (1B) du palier sphérique (1A) du support (1) est d'un diamètre supérieur à celui de l'axe d'articulation (5), afin de permettre audit palier sphérique (1A) de glisser entre les rondelles (6 et 7) afin d'assurer un débattement angulaire relatif entre le support fixe (1) et la pièce mobile (4).

## Claims

1. An improved articulation for vehicle bonnets, comprising a fixed portion carrying a bearing (1A) receiving an end (4A) of a movable member, the assembly being articulated about a spindle (5) having a bearing surface (5A), characterized in that the bearing (1A), the end (4A) and the bearing surface (5A) are spherical such that in addition to the rotary movement without play for which it is designed, a relative angular disp!acement of the fixed and movable members is possible.

2. An articulation as claimed in claim 1, characterized in that it is formed by a fixed support (1) carrying the spherical bearing (1A) receiving the spherical end (4A) of a movable member (4), the assembly being articulated about the spindle (5) also having a spherical bearing surface (5A) with the interposition of slide washers (6, 7).

3. An articulation as claimed in claim 2, characterized in that the bore (1B) of the spherical bearing (1A) of the support (1) has a greater diameter than the articulation spindle (5) so as to allow the spherical bearing (1A) to slide between the washers (6, 7) in order to provide a relative angular clearance between the fixed support (1) and the movable member (4).

## Patentansprüche

1. Verbesserte Aufhängung für Fahrzeughauben, bestehend aus einem feststehenden Teil, das ein Lager (1A) zur Aufnahme eines Endes (4A) eines beweglichen Teils tragt, wobei die Anordnung um eine Achse (5) angelenkt ist, die einen Anschlag (5A) aufweist, dadurch gekennzeichnet, daß das Lager (1A), das Ende (4A) und der Anschlag (5A) kugelförmig derart ausgestaltet sind, daß außer der funktionsbedingten spielfreien Drehbewegung eine relative Winkelverschiebung zwischen dem feststehenden und dem beweglichen Teil möglich ist.

2. Aufhängung nach Anspruch 1, dadurch gekennzeichnet, daß sie aus einer feststehenden Halterung (1) besteht, die das kugelförmige Lager (1A) zur Aufnahme des kugelförmigen Endes (4A) eines beweglichen Teils (4) trägt, wobei die Anordnung um die Achse (5) angelenkt ist, die ebenfalls einen kugelförmigen Anschlag (5A) mit Zwischenanordnung von Gleitringen (6 und 7) aufweist.

3. Aufhängung nach Anspruch 2, dadurch gekennzeichnet, daß die Bohrung (1B) des kugelförmigen Lagers (1A) der Halterung (1) einen Durchmesser aufweist, der größer ist als derjenige der Gelenkachse (5), um dergestalt dem kugelförmigen Lager (1A) ein Gleiten zwischen den Ringen (6 und 7) zu ermöglichen und so eine relative Winkelverschiebung zwischen der feststehenden Halterung (1) und dem beweglichen Teil (4) zu gewährleisten.
